# EUROPÄISCHE PATENTSCHRIFT

(11) **EP 1 612 483 B1**
(45) Veröffentlichungstag und Bekanntmachung des Hinweises auf die Patenterteilung: **23.07.2008**
(21) Anmeldenummer: 05013884.1
(22) Anmeldetag: 28.06.2005
(51) Int. Cl.: F23H 17/12, F23H 3/04

(54) **Rostplatte, zugehöriger Verbrennungsrost und korrespondierende Reststoffverbrennungsanlage**
Grate bar, combustion grate using the same and corresponding waste material incineration plant
Elément de grille, grille de combustion associée et installation d'incinération de matière résiduelle

(30) Priorität: 03.07.2004 DE 102004032291
(43) Veröffentlichungstag der Anmeldung: 04.01.2006
(73) Patentinhaber: AE & E Lentjes GmbH, 40880 Ratingen (DE)
(72) Erfinder: Esser, Anton, 41564 Kaarst (DE); Küppers, Norbert, 41238 Mönchen-Gladbach (DE)
(74) Vertreter: Becker, Thomas

(56) Entgegenhaltungen:
- EP-A- 1 321 711
- DE-U1- 8 706 013
- DE-U1- 20 111 804
- DE-U1- 29 809 059
- US-A- 4 463 688
- US-A- 5 245 983

## Beschreibung

Die Erfindung betrifft eine Rostplatte für einen Verbrennungsrost, einen aus Rostplatten gebildeten Verbrennungsrost sowie eine Reststoffverbrennungsanlage mit einem solchen Verbrennungsrost.

Wichtigster Bestandteil einer Reststoffverbrennungsanlage ist der Verbrennungsrost, der horizontal oder geneigt angeordnet ist und auf dem das Brenngut, beispielsweise Müll, von einem ersten Ende zu einem zweiten Ende, meist Ausbrandrost genannt, befördert wird. Die erforderliche Verbrennungsluft wird durch den Verbrennungsrost gedrückt. Dazu sind im Rost entsprechende Öffnungen vorgesehen. Auf diese Weise wird das Brenngut (der Reststoff) im Wesentlichen in drei Verfahrensschritten "getrocknet", danach "verbrannt" und schließlich zu Schlacke umgewandelt. Diese drei Verfahrensschritte können bei Bedarf individuell gesteuert werden.

Es gibt verschiedene Typen von Verbrennungsrosten, zu denen unter anderem der so genannte Schubverbrennungsrost zählt. Ein solcher Rost weist bewegliche Teile (Rostplatten) auf, die geeignet sind, Schürhübe auszuführen, wodurch das Brenngut (der Reststoff) auf dem Verbrennungsrost gefördert wird. Dabei liegen die einzelnen Rostplatten, treppenartig zueinander versetzt, im Bereich ihrer dem Verbrennungsraum zugewandten Längsseite, aufeinander auf. Ist beispielsweise jede zweite Rostplatte beweglich angeordnet, wird durch die Bewegung dieser Rostplatte erreicht, dass der Reststoff, der auf der in Transportrichtung folgenden Rostplatte aufliegt, auf die dann folgende Rostplatte weitertransportiert wird.

In einer Verbrennungsanlage der genannten Art können unterschiedliche Arten von Reststoffen verbrannt werden. Typische Reststoffe sind Hausmüll, Gewerbemüll, Holz-Sägespäne, Restholz, Altholz, aufbereitete Fraktionen verschiedener Reststoffe (RDF = refuse derived fuel), Biomasse, oder dergleichen, zum Beispiel Klärschlamm. Die einzelnen Reststoffarten unterscheiden sich hinsichtlich ihres Heizwertes. Dies gilt aber auch innerhalb der einzelnen Reststoffarten. So kann Hausmüll beispielsweise einen Heizwert zwischen 5 und 20 MJ/kg aufweisen. In Abhängigkeit von diesem Heizwert verändert sich die thermische und mechanische Beanspruchung des Verbrennungsrostes beziehungsweise seiner Rostplatten.

Um diesem Verschleiß entgegenzutreten genügt es bei der Verbrennung von Reststoffen mit einem Heizwert bis etwa 10 MJ/kg, die Rostplatten
mit Luft zu kühlen. Einen luftgekühlten Verbrennungsrost beschreiben die EP 0 391 146 A1 und DE 201 11 804 U1.

Bei der Verbrennung von Brenngut mit höherem Heizwert werden häufig Verbrennungsroste bevorzugt, deren Rostplatten
mit einer Flüssigkeit, insbesondere Wasser, gekühlt werden. Der verfahrenstechnische Aufwand bei einer Wasserkühlung ist jedoch deutlich höher als bei einer Luftkühlung. Für bestimmte Verbrennungsprozesse führt die intensivere Wasserkühlung zu einer unerwünscht intensiven Kühlung der Rostplatten.

Aufgabe der Erfindung ist es, eine Möglichkeit aufzuzeigen, bei der mittels Luftkühlung auch Brenngut (Reststoffe) mit höheren Heizwerten als bisher üblich, insbesondere mit Heizwerten > 10 MJ/kg, verbrannt werden kann.

Zur Lösung dieser Aufgabe geht die Erfindung von folgender Überlegung aus: Jede Rostplatte ist vor allem zum Feuerungsraum hin, also insbesondere an seiner Oberseite und seiner vorderen Stirnseite, einer besonders intensiven Wärmebelastung ausgesetzt. Primärluft wird gegen
die Unterseite der Rostplatten geführt, kühlt diese also von unten, und wird durch Öffnungen in den Rostplatten oder zwischen den Rostplatten, in die auf den Rostplatten aufliegende Brenngutschicht gedrückt. Dem wärmebelasteten Teil jeder Rostplatte steht unterseitig ein bestimmtes Abkühlungsvolumen zum Abführen der entstehenden Wärme gegenüber. Insbesondere im Kantenbereich ist die Abkühlung jedoch unzureichend. Solche Bereiche, beispielsweise die dem Feuerungsraum zugewandte Stirnseite (Längsseite) einer Rostplatte ist dadurch besonders korrosions- und erosionsgefährdet.

An dieser Stelle setzt die Erfindung an; indem im Bereich unterhalb der Oberseite und neben der stirnseitigen Längsseite der Rostplatte mindestens ein Strömungskanal ausgebildet wird, entlang dem Luft von unten gezielt gegen die Oberseite beziehungsweise die benachbarte vordere Längsseite geführt wird. Gleichzeitig wird der Bereich der Oberseite der Rostplatte, die dem Strömungskanal benachbart ist, dünner als der dahinter liegende Bereich ausgebildet, sodass die Kühlung noch intensiver wird.

Auf diese Weise wird eine Art Luftdüse ausgebildet, wobei die Luft mit entsprechend hoher Strömungsgeschwindigkeit den kritischen vorderen (dem Verbrennungsraum zugewandten) Abschnitt der jeweiligen Rostplatte "von unten" kühlt.

Gleichzeitig ist dieser mindestens eine Strömungskanal so ausgebildet, dass er eine Luftauslassöffnung an dem der Unterseite benachbarten Abschnitt der korrespondierenden Stirnseite (Stirnfläche) aufweist, sodass der Luftstrom anschließend auf die Oberfläche der - in Transportrichtung des Brenngutes - folgenden Rostplatte gezielt geführt wird und diese Oberfläche ebenfalls kühlt. Durch diese gezielte Luftanstrahlung der benachbarten Rostplatte ergibt sich der weitere Vorteil, dass dort im Stand der Technik beobachtete Ablagerungen weitestgehend vermieden werden können. Solche Ablagerungen, auch Aufschweißungen genannt, entstehen bei Brennrosten im Stand der Technik beispielsweise durch Niederschläge von Metallen aus dem Brenngut.

Im "hinteren" Teil der Rostplatte kann es bei der bisher bekannten Kühlung verbleiben.

Danach betrifft die Erfindung in ihrer allgemeinsten Ausführungsform eine Rostplatte für einen Verbrennungsrost gemäß Anspruch 1.

Nach einer Ausführungsform ist die Rostplatte unterhalb der Oberseite mit einer Vielzahl von Ausnehmungen gestaltet, die sich jeweils von einem Bereich benachbart der ersten Längsseite bis in einen Bereich benachbart der zweiten Längsseite erstrecken und zur Unterseite hin offen sind.

Durch diese Ausnehmungen lässt sich die Oberseite (obere Stirnfläche der Rostplatte) relativ dünn ausbilden, beispielsweise 10-15 mm.

Der Strömungskanal beziehungsweise die Strömungskanäle erstrecken sich nach einer Ausführungsform senkrecht zur Längsseite der Rostplatte. Anders ausgedrückt: Die Luftströmung entlang der Strömungskanäle verläuft in Richtung auf die vordere Stirnfläche der Rostplatte.

Wie ausgeführt ist insbesondere dieser "vordere" Abschnitt der Rostplatten besonders gefährdet. Insoweit kann die Länge des Strömungskanals im Normalfall auf eine Länge beschränkt werden, die 10-50 % der Breite der Rostplatte entspricht, wobei eine Länge zwischen 10 und 30 % in der Regel ausreicht. Dies ist insbesondere der Abschnitt, der bei einem Schubverbrennungsrost nicht überstrichen wird.

Üblicherweise weist eine Rostplatte umfangsseitig keine exakte Quaderform auf. Insbesondere die vordere Stirnfläche (zweite Längsseite) verläuft demnach nicht senkrecht zur Oberseite der Rostplatte. Vielmehr kann die zweite Längsseite unter einem Winkel α < 90° zur Oberseite verlaufen und gegebenenfalls zusätzlich mindestens eine weitere Abwinkelung aufweisen.

Bezüglich des Strömungskanals bedeutet dies, dass auch der Strömungskanal nicht geradlinig ist, sondern der Form der Rostplatte in diesem Bereich folgt, also beispielsweise - im Schnitt - einen Halbkreis beschreibt oder mehrere Abwinkelungen aufweist. Auf diese Weise ergibt sich gleichzeitig auch eine Verlängerung des Strömungskanals. Eine Intensivierung der Kühlung wird erreicht, wenn der Strömungskanal relativ dicht an die jeweiligen Oberflächenbereiche der Rostplatte heranreicht. Mit anderen Worten: Eine obere (äußere) Begrenzungswand des Strömungskanals wird dabei von einer (Innen)Fläche der Oberseite und einer (Innen)Fläche der zweiten Längsseite gebildet.

Eine untere (innere) Begrenzungswand für den Strömungskanal kann von einer Rippe gebildet werden, die sich zwischen Wänden oder Stegen erstreckt, die beispielsweise seitliche Begrenzungen der erwähnten Ausnehmungen bilden.

Ist die Unterseite der Rostplatte (auch Roststufe genannt) so gestaltet, dass die Oberseite der Rostplatte bei Auflage der Rostplatte auf einer horizontalen Fläche von der ersten Längsseite zur zweiten Längsseite (also von hinten nach vorne) steigend verläuft (Steigung beispielsweise: 3-10°), so erleichtert dies die Auflage benachbarter Rostplatten und den Transport des Brenngutes entlang des Verbrennungsrostes.

Zu diesem Zweck kann die Unterseite, der zweiten Längsseite (vorderen Stirnseite) benachbart, mit einem nach unten vorspringenden Absatz ausgebildet sein, wie dies auch in der nachfolgenden Figurenbeschreibung dargestellt ist. In diesem Fall liegt die entsprechende Rostplatte mit diesem Absatz auf der in Transportrichtung des Brenngutes folgenden Rostplatte (Roststufe) auf.

Seine vordere Längsseite endet demgegenüber vorzugsweise mit Abstand zur Oberseite der folgenden Rostplatte und entsprechend ist auch die Auslassöffnung des Strömungskanals oberhalb der Auflagefläche der folgenden Rostplatte. Auf diese Weise wird die gezielte Anströmung der Oberfläche der benachbarten Rostplatte zusätzlich begünstigt. Auch dies wird in der nachfolgenden Figurenbeschreibung dargestellt und erläutert.

Alternativ wäre es möglich, die Auslassöffnung des Strömungskanals im unteren Abschnitt der vorderen Längsseite anzuordnen, wodurch sich eine Luftströmung im Wesentlichen parallel zur Oberseite der folgenden Rostplatte ergeben würde.

Die erfindungsgemäße Zusatzkühlung schafft die Möglichkeit, die, dem Strömungskanal benachbarten Abschnitte der Rostplatte dünner auszubilden als die übrigen Abschnitte der Rostplatte. Dadurch wird nicht nur Material gespart, sondern auch der Kühleffekt vergrößert.

Dieser "dünnere" Abschnitt kann sich nicht nur auf die vordere Längsseite der Rostplatte beziehen, sondern auch auf benachbarte Teilabschnitte der Oberseite der Rostplatte.

Rostplatten der genannten Art weisen beispielsweise eine Breite von 40-60 cm und eine Länge von mehreren Metern auf. Insoweit ist es bekannt, eine Rostplatte aus mehreren, aneinander anschließenden, untereinander verbundenen Teilstücken, so genannten Roststäben, auszubilden. Die einzelnen Teilstücke können Gussteile sein, wobei der Strömungskanal insitu ausgebildet werden kann. Jedes Teilstück ist damit einstückig. Die Teilstücke (Roststäbe) können aber auch aus Unter-Teilstücken zusammengesetzt sein, insbesondere dann, wenn sie aus Blechen geschweißt werden. Ein Roststab kann beispielsweise eine Breite (in Längsrichtung der gesamten Rostplatte) von 5-25 cm, aber auch darüber hinaus aufweisen.

Die Verbindung benachbarter Roststäbe erfolgt mittels bekannter Verbindungstechnik, beispielsweise durch Verschrauben oder dadurch, dass mehrere Roststäbe über Verbindungsstangen miteinander verbunden werden. So gebildete Gruppen von Roststäben können untereinander wiederum analog verbunden werden.

Dabei sieht eine Ausführungsform vor, die Rostplatten so auszubilden, dass mindestens eine Ausnehmung von zwei aneinander anschließenden Roststäben (Teilstücken) gebildet wird, also jeder Roststab einen Teil, beispielsweise eine Hälfte der korrespondierenden Ausnehmung, ausbildet.

Gegenstand der Erfindung ist weiter ein Verbrennungsrost, insbesondere ein Schubverbrennungsrost, mit einer Vielzahl von Rostplatten der vorgenannten Art.

Dabei umfasst der Begriff "Schubverbrennungsrost" alle Arten von Schubverbrennungsrosten, unabhängig davon, ob diese horizontal oder geneigt verlaufen beziehungsweise das Brenngut in die eine oder in die andere Richtung gefördert wird. Der Begriff "Schubverbrennungsrost" ist auch insoweit nicht beschränkend, als Schubverbrennungsroste erfasst werden, bei denen beispielsweise jede zweite Rostplatte beweglich angeordnet ist, aber auch solche Roste, bei denen zwischen Rostplatten, die Schürhübe ausführen, mehr als eine stationäre Rostplatte platziert sind.

Schließlich umfasst die Erfindung eine Reststoffverbrennungsanlage, beispielsweise eine Müllverbrennungsanlage, mit einem Verbrennungsrost der vorstehend genannten Art.

Weitere Merkmale der Erfindung ergeben sich aus den Merkmalen der Unteransprüche sowie den sonstigen Anmeldungsunterlagen. Die dabei offenbarten Merkmale können in beliebigen Kombinationen für die Erfindung wesentlich sein.

Die Erfindung wird nachstehend anhand eines Ausführungsbeispieles näher erläutert. Dabei zeigen - jeweils in stark schematisierter Darstellung -
- Figur 1:: Einen Vertikalschnitt durch den vorderen Abschnitt zweier aufeinander liegender Rostplatten eines Schubverbrennungsrostes
- Figur 2:: Einen Schnitt entlang der Linie A-A gemäß Figur 1

Der prinzipielle Aufbau einer Rostplatte wird anhand der unteren Rostplatte in Figur 1 erläutert: Die Rostplatte weist eine Oberseite 10, eine Unterseite 12, eine hintere Längsseite 14, eine vordere Längsseite 16 und entsprechend zwei Breitseiten auf, die aufgrund der Schnittdarstellung nicht zu erkennen sind. Die obere Stirnfläche 10o der Oberseite 10 ist plan. Die vordere, zweite Längsseite 16 ist um einen Winkel α (circa 45°) gegenüber der Oberfläche 10o abgewinkelt und weist anschließend eine Abwinkelung 16w auf.

Benachbart der ersten (hinteren) Längsseite 14 weist die Rostplatte unterseitig eine in Längsrichtung (in die Zeichenebene hinein) verlaufende Ausnehmung 18 auf, in der ein Rundstab 20 liegt, auf welchem sich die Rostplatte abstützt. Mit Hilfe dieses Rundstabes 20 ist die in Figur 1 oben dargestellte Rostplatte in Pfeilrichtung P bewegbar.

Im Bereich der Unterseite 12 ist jede Rostplatte mit einer Vielzahl nebeneinander angeordneter Ausnehmungen 22 ausgebildet. Jede Ausnehmung 22 wird seitlich (parallel zu den Breitseiten) von Wänden begrenzt, wobei hier nur eine Wand 24 erkennbar ist. Am hinteren Ende der Rostplatte wird die Ausnehmung 22 durch einen entsprechenden Abschnitt 14a der ersten Längsseite begrenzt und am vorderen (in einen Verbrennungsraum 26 weisenden) Abschnitt von der vorderen (zweiten Längsseite) 16. Von der Wand 24 ragen mehrere Kühlrippen 28 in die Ausnehmung 22.

Zwischen benachbarten Wänden 24 verläuft außerdem eine Wand 30, die in der Schnittansicht im Wesentlichen eine Bogenform aufweist und am vorderen Ende, der zweiten Längsseite 16 benachbart, in einen verdickten Abschnitt 30v übergeht, der über eine untere Stirnkante 16u der vorderen, zweiten Längsseite 16 vorsteht und eine Auflagefläche 30u für die Rostplatten bildet.

Diese Wand 30 bildet eine untere (innere) Begrenzungswand eines Strömungskanals 32, der sich vom unteren Ende 16u der zweiten Längsseite 16 parallel zur Wand 30 erstreckt (damit bildet die Innenfläche der Längsseite 16 die andere Begrenzung für den Strömungskanal 32) und in seinem weiteren Verlauf von einer unteren Fläche 10u der Oberseite 10 begrenzt wird, bevor er sich in Richtung auf die Unterseite 12 der Rostplatte öffnet. Im dargstellten Ausführungsbeispiel endet die Wand 30 am unteren Ende des Raumes 22; er könnte aber auch vorher enden. Bei der dargestellten Ausführungsform ergibt sich eine trichterartige Einströmungsöffnung für Kühlluft, die unterhalb der Rostplatte zur Verfügung gestellt wird und die gesamte Ausnehmung 22 anströmt, einschließlich des Bereiches unterhalb der Wand 30.

Bei der in Figur 1 dargestellten oberen Rostplatte ist der Teil der Kühlluft, die durch den Strömungskanal 32 geführt wird, durch den Pfeil K symbolisiert. Die Kühlluft tritt also an dem trichterförmigen Ende 32k in den Strömungskanal 32 ein und wird dann zunächst entlang der Innenfläche 10u der Oberseite 10 und dann entlang der Innenfläche 16i der Längsseite 16 geführt, bevor die Kühlluft im Bereich der Öffnung 32o austritt und auf die Oberseite 10 der benachbarten Rostplatte auftrifft und diese anströmt.

Die Zufuhr weiterer Kühlluft ist im unteren Teil von Figur 1 durch Pfeile L symbolisiert.

Durch die Anströmung der Oberseite 10 der Rostplatte mit Luft wird der dem Strömungskanal 32 benachbarte Abschnitt also zusätzlich von außen gekühlt. Auf diese Weise können Anbackungen (so genannte Aufschweißungen) durch Niederschläge, insbesondere metallische Niederschläge aus dem Brenngut,vermieden werden, die in Figur 1 durch den gepunkteten Bereich 34 angedeutet sind.

Durch die intensivere Kühlung (Zusatzkühlung) im vorderen, besonders kritischen Teil der Rostplatte kann die Wandstärke der Rostplatte dort dünner als im hinteren Teil ausgebildet werden, wie die Figur zeigt.

Beispielhaft beträgt die Dicke der Oberseite 10 im rückwärtigen Teil 10r 12 mm, im vorderen Teil (dem Strömungskanal 32 benachbart) lediglich 6 oder 8 mm. Analog gilt dies für die Wandstärke der zweiten Längsseite 16.

Im dargestellten Ausführungsbeispiel wird die Rostplatte von einer Vielzahl nebeneinander angeordneter Teilstücke gebildet, die unmittelbar aneinander anschließen und miteinander verbunden sind. Diese Teilstücke werden auch Roststäbe genannt.

Figur 2 zeigt, dass jeder Roststab T1, T2 etwa mittig eine Wand 24 ausbildet, sodass eine Ausnehmung 22 jeweils von zwei benachbarten Roststäben T1, T2 gemeinsam gebildet wird. Dies gilt auch für den Strömungskanal 32, der hier einen angenähert ovalen Querschnitt aufweist.

Die in Figur 1 dargestellten Bohrungen 36 dienen der Aufnahme von Stangen zur Verbindung benachbarter Teilstücke T1, T2. Eine Vielzahl solcher Teilstücke T1, T2, beispielsweise 50-60 Teilstücke, bilden eine Rostplatte.

Die dargestellte Rostplatte ist als Gussteil aus Eisen gefertigt, wobei jeder Roststab T1, T2 einstückig ist, das heißt, beispielsweise die Rippen 28 und die Wand 30 verlaufen materialschlüssig zur Wand 24.

## Patentansprüche

1. Rostplatte für einen Verbrennungsrost mit folgenden Merkmalen:
a) die Rostplatte weist eine Oberseite (10), eine Unterseite (12), zwei Längsseiten (14, 16) und zwei Breitseiten auf,
b) benachbart einer ersten Längsseite (14) weist die Rostplatte mindestens eine Einrichtung zum Anschluss eines Stützelementes (20) auf,
c) unterhalb der Oberseite (10) und neben der zweiten Längsseite (16) ist mindestens ein Strömungskanal (32) ausgebildet, entlang dem Luft von einem Bereich unterhalb der Rostplatte bis zu einer Öffnung (32o) an dem, der Unterseite (12) benachbarten Abschnitt (16u) der zweiten Längsseite (16) führbar ist, und
**dadurch gekennzeichnet, dass** die Oberseite (10) der Rostplatte in ihrem, dem Strömungskanal (32) benachbarten Abschnitt (10v) dünner als in dem hinter dem Strömungskanal (32) liegenden Abschnitt (10r) ist.

2. Rostplatte nach Anspruch 1, die unterhalb der Oberseite (10) mit einer Vielzahl von Ausnehmungen (22) gestaltet ist, die sich jeweils von einem Bereich (14a) benachbart der ersten Längsseite (14) bis in einen Bereich benachbart der zweiten Längsseite (16) erstrecken und zur Unterseite (12) hin offen sind.

3. Rostplatte nach Anspruch 1, deren Strömungskanal (32) sich senkrecht zu Längsseiten (14, 16) des Roststabes erstreckt.

4. Rostplatte nach Anspruch 1, deren Strömungskanal (32) eine Länge aufweist, die 10 bis 50% der Länge der Breitseiten entspricht.

5. Rostplatte nach Anspruch 1, deren zweite Längsseite (16) unter einem Winkel α <90° zur Oberseite (10) verläuft.

6. Rostplatte nach Anspruch 1, deren zweite Längsseite (16) mindestens eine Abwinkelung (16w) aufweist.

7. Rostplatte nach Anspruch 1, bei der eine obere (äußere) Begrenzungswand des Strömungskanals (32) von der Oberseite (10) und der zweiten Längsseite (16) gebildet wird.

8. Rostplatte nach Anspruch 1, bei der eine untere (innere) Begrenzungswand (30) des Strömungskanals (32) von einer Rippe gebildet wird, die sich zwischen Wänden (24) erstreckt, die seitliche Begrenzungen der zugehörigen Ausnehmung (22) bilden.

9. Rostplatte nach Anspruch 1, deren Unterseite (12) so gestaltet ist, dass die Oberseite (10) der Rostplatte bei Auflage der Rostplatte auf eine horizontale Fläche von der ersten Längsseite (14) zur zweiten Längsseite (16) steigend verläuft.

10. Rostplatte nach Anspruch 1, deren Unterseite (12), der zweiten Längsseite (16) benachbart, mit einem nach unten vorspringenden Absatz (30v) ausgebildet ist.

11. Rostplatte nach Anspruch 1, bei der die zweite Längsseite (16) in ihrem, dem Strömungskanal (32) benachbarten Abschnitt dünner als die Oberseite (10) in dem hinter dem Strömungskanal (32) liegenden Abschnitt (10r) ist.

12. Rostplatte nach Anspruch 1, bestehend aus mehreren, in Richtung der Längsseiten (14, 16) aneinander anschließenden, untereinander verbundenen Teilstücken (T1, T2).

13. Rostplatte nach Anspruch 12, bei der mindestens eine Ausnehmung (22) von zwei aneinander anschließenden Teilstücken (T1, T2) gebildet wird.

14. Verbrennungsrost, insbesondere Schubverbrennungsrost, mit einer Vielzahl von Rostplatten nach einem der Ansprüche 1 bis 13.

15. Reststoff-Verbrennungsanlage mit einem Verbrennungsrost nach Anspruch 14.

## Claims

1. Grate panel for a incineration grate with the following features:
a) the grate panel has an upper side (10), a lower side (12), two longitudinal sides (14, 16) and two broad sides,
b) adjacent to a first longitudinal side (14) the grate panel has at least one arrangement for the connection of a support element (20),
c) formed below the upper side (10) and next to the second longitudinal side (16) is at least one flow channel (32), along which air can be conducted from an area beneath the grate panel to an opening (32o) in the section (16u) of the second longitudinal side (16) adjacent to the lower side (12),
and **characterized in that** the upper side (10) of the grate panel is thinner in its section (10v) adjacent to the flow channel (32) than in the section (10r) lying behind the flow channel (32).

2. Grate panel according to claim 1, which is configured beneath the upper side (10) with a plurality of recesses (22), which each extend from an area (14a) adjacent to the first longitudinal side (14) to an area adjacent to the second longitudinal side (16) and are open towards the lower side (12).

3. Grate panel according to claim 1, the flow channel (32) of which extends perpendicular to longitudinal sides (14, 16) of the grate panel.

4. Grate panel according to claim 1, the flow channel (32) of which has a length that corresponds to 10 to 50% of the length of the broad sides.

5. Grate panel according to claim 1, the second longitudinal side (16) of which runs at an angle α <90° to the upper side (10).

6. Grate panel according to claim 1, the second longitudinal side (16) of which has at least one bend (16w).

7. Grate panel according to claim 1, in which an upper (outer) delimiting wall of the flow channel (32) is formed by the upper side (10) and the second longitudinal side (16).

8. Grate panel according to claim 1, in which a lower (inner) delimiting wall (30) of the flow channel (32) is formed by a rib, which extends between walls (24), which form lateral limits of the related recess (22).

9. Grate panel according to claim 1, the lower side (12) of which is configured such that the upper side (10) of the grate panel, when the grate panel is placed onto a horizontal surface, runs upwards from the first longitudinal side (14) to the second longitudinal side (16).

10. Grate panel according to claim 1, the lower side (12) of which, adjacent to the second longitudinal side (16), is formed with a step (30v) protruding downwards.

11. Grate panel according to claim 1, in which the second longitudinal side (16) is thinner in its section adjacent to the flow channel (32) than the upper side (10) in the section (10r) lying behind the flow channel (32).

12. Grate panel according to claim 1, consisting of several interconnected sections (T1, T2) adjoining each other in the direction of the longitudinal sides (14, 16).

13. Grate panel according to claim 12, in which at least one recess (22) is formed by two sections (T1, T2) adjoining each other.

14. Incineration grate, in particular a reciprocating incineration grate, with a plurality of grate panels according to one of claims 1 to 13.

15. Waste incineration plant with an incineration grate according to claim 14.

## Revendications

1. Barreau de grille pour une grille d'incinération, comportant les caractéristiques suivantes :
a) le barreau de grille comporte un côté supérieur (10), un côté inférieur (12), deux côtés longitudinaux (14, 16) et deux côtés en largeur,
b) le barreau de grille, à proximité d'un premier côté longitudinal (14), comporte au moins un dispositif d'assemblage à un élément de support (20),
c) en dessous du côté supérieur (10) et à côté du deuxième côté longitudinal (16) est réalisé au moins un canal d'écoulement (32), le long duquel l'air peut être guidé depuis une zone en dessous du barreau de grille jusqu'à une ouverture (32o) au niveau de la partie (16u) du deuxième côté longitudinal (16), adjacente au côté inférieur (12),
et **caractérisé en ce que** le côté supérieur (10) du barreau de grille, dans sa partie (10v) adjacente au canal d'écoulement (32), est plus mince que dans la partie (10r) située derrière le canal d'écoulement(32).

2. Barreau de grille selon la revendication 1, qui est réalisé, en dessous du côté supérieur (10), avec une pluralité d'évidements (22), qui s'étendent chacun depuis une zone (14a) adjacente au premier côté longitudinal (14) jusque dans une zone adjacente au deuxième côté longitudinal (16) et qui sont ouverts vers le côté inférieur (12).

3. Barreau de grille selon la revendication 1, dont le canal d'écoulement (32) s'étend perpendiculairement aux côtés longitudinaux (14, 16) du barreau de grille.

4. Barreau de grille selon la revendication 1, dont le canal d'écoulement (32) a une longueur qui correspond à 10 à 50 % de la longueur des côtés en largeur.

5. Barreau de grille selon la revendication 1, dont le deuxième côté longitudinal (16) s'étend en délimitant avec le côté supérieur (10) un angle α inférieur à 90°.

6. Barreau de grille selon la revendication 1, dont le deuxième côté longitudinal (16) comporte au moins une pliure (16w).

7. Barreau de grille selon la revendication 1, dans lequel une paroi supérieure (extérieure) du canal d'écoulement (32) est formée par le côté supérieur (10) et le deuxième côté longitudinal (16).

8. Barreau de grille selon la revendication 1, dans lequel une paroi (30) inférieure (intérieure) du canal d'écoulement (32) est formée par une nervure, qui s'étend entre les parois (24), qui forment des délimitations latérales de l'évidement (22) correspondant.

9. Barreau de grille selon la revendication 1, dont le côté inférieur (12) est conçu de telle sorte que, lorsque le barreau de grille est posé sur une surface horizontale, le côté supérieur (10) du barreau de grille est orienté en pente ascendante depuis le premier côté longitudinal (14) vers le deuxième côté longitudinal (16).

10. Barreau de grille selon la revendication 1, dont le côté inférieur (12), adjacent au deuxième côté longitudinal (16), est réalisé avec une saillie (30v) dirigée vers le bas.

11. Barreau de grille selon la revendication 1, dans lequel le deuxième côté longitudinal (16), dans sa partie adjacente au canal d'écoulement (32), est plus mince que le côté supérieur (10) dans la partie (10r) située derrière le canal d'écoulement (32).

12. Barreau de grille selon la revendication 1, formé par plusieurs morceaux (T1, T2) adjacents les uns aux autres vers les côtés longitudinaux (14, 16) et assemblés les uns aux autres.

13. Barreau de grille selon la revendication 12, dans lequel au moins un évidement (22) est formé par deux morceaux (T1, T2) adjacents l'un à l'autre.

14. Grille, en particulier grille d'incinération télescopique selon l'une quelconque des revendications 1 à 13.

15. Incinérateur de résidus avec une grille d'incinération selon la revendication 14.
